# FASCICULE DE BREVET EUROPEEN

(11) **EP 4 125 769 B1**
(45) Date de publication et mention de la délivrance du brevet: **28.01.2026**
(21) Numéro de dépôt: 21732369.0
(22) Date de dépôt: 24.03.2021
(51) Int. Cl.: A61H 3/04, A61H 3/00

(54) **DISPOSITIF COLLECTIF D'ASSISTANCE À LA MOBILITÉ**
KOLLEKTIVE MOBILITÄTSHILFE
COLLECTIVE MOBILITY AID

(30) Priorité: 25.03.2020 FR 2002910
(43) Date de publication de la demande: 08.02.2023
(73) Titulaire: Projet E-HE, 31300 Toulouse (FR)
(72) Inventeur: SUBARROQUE, Yves, 31300 Toulouse (FR)
(74) Mandataire: Plasseraud IP
(86) Numéro de dépôt international: PCT/FR2021/050511
(87) Numéro de publication internationale: WO 2021/191565

(56) Documents cités:
- CN-A- 110 733 551
- DE-U1- 9 215 616
- FR-A1- 2 798 349
- US-A- 4 381 870
- US-A1- 2010 282 800

## Description

### Domaine technique

La présente demande concerne un dispositif collectif d'assistance à la mobilité, pouvant être utilisé à la fois par des personnes âgées ou en situation de handicap requérant une assistance à la marche, et par des familles ayant de jeunes enfants.

### Technique antérieure

De nombreux modèles de dispositifs d'assistance à la marche, pour des personnes âgées ou handicapées, ont déjà été proposés. On connaît par exemple des déambulateurs, qui sont des dispositifs médicaux comprenant un cadre, quatre roues, et des poignées, permettant à une personne âgée ou handicapée de se tenir en appui contre le dispositif, et de le pousser dans ses déplacements pour améliorer son équilibre et conserver un soutien.

Les déambulateurs sont parfois munis de fonctions supplémentaires, tels qu'un panier pour transporter du matériel, un système de freinage au pied et/ou à la main, etc.

Les déambulateurs sont cependant sous-utilisés, par rapport à la population possédant une prescription pour un tel équipement. Cela est lié à plusieurs facteurs, dont notamment l'encombrement important de la plupart des modèles. Une autre cause de cette sous-utilisation est la connotation médicale forte associée à ces déambulateurs, qui amène les personnes disposant d'une prescription à refuser l'utilisation d'un tel équipement.

Un autre facteur de sous-utilisation des déambulateurs médicaux est que le besoin d'un outil d'aide à la mobilité est fortement lié à la durée de déplacement. Pour des déplacements courts, typiquement des courses, les personnes ayant besoin de ce type de dispositif le remplacent par un chariot de supermarché, ou un chariot à tirer pour faire ses courses. Ces équipements constituent une aide ponctuelle à la marche et sont moins connotés. D'autres personnes peuvent également se passer complètement de dispositif d'assistance à la marche pour de courts trajets et, pour éviter le recours à un déambulateur, réduisent leurs sorties ou leurs temps de déplacement, contribuant ainsi à un phénomène d'isolement.

On connait par ailleurs du document EP 3 378 460 un dispositif d'assistance à la marche multifonctions, comprenant un cadre pouvant recevoir deux surfaces de support superposées, les surfaces de support pouvant être utilisées pour déplacer du matériel. Dans une configuration, la surface de support supérieure est retirée, la surface de support inférieure est un siège de toilette comprenant un réservoir, permettant au dispositif d'assistance de présenter également une fonction de toilette. Cet équipement est donc également, par ces fonctions, réservé à un usage intérieur et intime, et ne permet pas de surmonter les inconvénients liés aux autres déambulateurs.

On connait du document US 4,381870 un chariot de courses pouvant adopter une configuration dans laquelle il forme un porte bagages comprenant un siège enfant qui est convertible en siège pour adulte afin de servir de fauteuil roulant temporaire.

Il existe donc un besoin pour un dispositif d'assistance à la marche qui soit plus acceptable socialement, moins encombrant, tout en garantissant à ses utilisateurs la même sécurité et utilité que les déambulateurs classiques.

### RÉSUMÉ DE L'INVENTION

La présente invention concerne un dispositif d'assistance selon la revendication 1. Les aspects subsidiaires de l'invention sont fournis dans les revendications dépendantes.

### RÉSUMÉ DE LA DIVULGATION

L'invention a pour but de satisfaire au besoin indiqué ci-avant. En particulier, un but de l'invention est de proposer un dispositif d'assistance à la mobilité présentant une connotation médicale réduite, de manière à pouvoir accompagner des personnes âgées ou handicapées requérant un soutien pour marcher dans plus de circonstances, mais également d'autres population.

Un autre but de l'invention est de pouvoir être mis à disposition du public dans des établissements recevant du public, pour en améliorer l'accessibilité.

A cet égard, l'invention propose un dispositif collectif d'assistance à la mobilité, comprenant un cadre roulant comportant :- un ensemble de roues, comprenant deux roues avant et deux roues arrière, au moins une poignée, un premier siège pour adulte orienté vers l'arrière du dispositif, par rapport à la direction de la marche, le premier siège comprenant une assise s'étendant à une hauteur comprise entre 40 et 60 cm, et- un deuxième siège pour enfant, orienté vers l'avant du dispositif, le deuxième siège comprenant une assise s'étendant à une hauteur comprise entre 25 et 40 cm le dispositif présentant une largueur diminuant progressivement de l'arrière vers l'avant, et un espacement entre les roues avant inférieur à l'espacement entre les roues arrière, et chaque siège comprenant un dossier respectif conformé de sorte qu'il existe un espace entre la base du dossier et le fond de l'assise du siège.

Dans des modes de réalisation, le dispositif comprend :
- une assise du premier siège, s'étendant à une hauteur correspondant à une hauteur d'assise adaptée pour des personnes adultes, et
- une assise du deuxième siège, s'étendant à une hauteur correspondant à une hauteur d'assise adaptée pour des enfants.

Dans des modes de réalisation, l'assise du premier siège peut être pliable de manière à adopter une configuration pliée dans laquelle elle forme un support pour un élément matériel.

Dans des modes de réalisation, le deuxième siège comprend un dossier reliant entre elles une extrémité arrière de l'assise du deuxième siège, par rapport à la direction de marche, et une extrémité avant de l'assise du premier siège.

Dans des modes de réalisation, le dispositif comprend quatre roues comportant deux roues avant et deux roues arrières, et le cadre est conformé pour que les deux roues avant présentent un espacement inférieur à l'espacement des roues arrières.

Dans des modes de réalisation, le dispositif comprend quatre roues comportant deux roues avant et deux roues arrières, le cadre comprenant deux éléments longitudinaux de liaison entre une roue avant et une roue arrière, et un élément transverse relié aux éléments longitudinaux et comprenant chaque poignée.

Dans des modes de réalisation, le cadre est conformé pour que l'élément transverse soit situé entre les roues arrière et les roues avant, de manière à ce que les éléments longitudinaux et l'élément transverse délimitent, latéralement et frontalement, un espace dans lequel peut se placer un utilisateur.

Dans des modes de réalisation, l'élément transverse comprend deux bras coudés conformés pour former un garde-corps latéral pour un adulte assis sur le premier siège.

Dans des modes de réalisation, l'élément transverse comprend deux bras coudés vers l'avant du dispositif d'assistance, dans le sens de la marche, les bras coudés s'étendant selon un plan sensiblement vertical à partir d'un élément longitudinal respectif, et l'élément transverse comprend en outre une barre transversale reliant entre eux les bras coudés, les bras coudés et la barre transversale formant la poignée du dispositif.

Dans des modes de réalisation, chaque bras coudé peut s'étendre latéralement au premier siège, de manière à former un accoudoir.

Dans des modes de réalisation, l'angle formé par chaque bras coudé est réglable.

Dans des modes de réalisation, l'élément transverse comprend deux bras latéraux s'étendant chacun selon un plan sensiblement vertical, chaque bras formant un premier coude situé latéralement à l'assise du premier siège, et un deuxième coude situé latéralement à l'assise du deuxième siège de sorte que les coudes forment des garde-corps du premier et du deuxième siège et l'élément transverse comprend en outre une première barre transversale reliant les bras latéraux, la première barre transversale s'étendant au droit de l'extrémité avant de l'assise du premier siège, et une deuxième barre transversale reliant les bras latéraux, la deuxième barre s'étendant au droit de l'extrémité arrière de l'assise du deuxième siège.

Dans des modes de réalisation, le premier siège comprend une assise conformée pour relier les deux éléments longitudinaux entre eux et pour relier l'élément transversal aux éléments longitudinaux.

Dans des modes de réalisation, le premier siège comprend une assise et un dossier, conformés de sorte qu'il existe un espace entre la base du dossier et le fond de l'assise, et - le dispositif comprend en outre un espace de rangement, délimité au moins par une paroi horizontale de support, l'espace de rangement étant situé à une hauteur inférieure à la hauteur de l'assise du premier siège et étant accessible par l'espace entre le fond de l'assise et la base du dossier du premier siège.

Dans des modes de réalisation, le second siège comprend une assise et un dossier conformés de sorte qu'il existe un espace entre la base du dossier et le fond de l'assise et le dispositif comprend en outre un espace de rangement délimité au moins par une paroi horizontale de support, l'espace de rangement étant situé à une hauteur inférieure à la hauteur de l'assise du second siège et étant accessible par l'espace entre le fond de l'assise et la base du dossier du second siège.

Dans des modes de réalisation, les éléments longitudinaux du cadre peuvent présenter une forme coudée comprenant une première portion s'étendant depuis une roue arrière, et une deuxième portion s'étendant depuis une roue avant, la jonction des deux portions formant un coude situé à une hauteur supérieure à celle de l'assise du deuxième siège et adjacente à celle-ci de sorte à former un garde-corps latéral pour un enfant assis sur le deuxième siège.

Dans des modes de réalisation, le cadre peut comprendre en outre une barre transversale formant marche située sous une extrémité avant de l'assise du deuxième siège.

Dans des modes de réalisation, le cadre est conformé de manière à permettre l'empilement, les uns derrière les autres, d'une pluralité de dispositifs d'assistance identiques.

Le dispositif présenté ci-dessus est un dispositif collectif d'assistance à la mobilité, car il réunit des fonctions d'aide à la mobilité et à l'accessibilité associées à des populations très différentes. Puisqu'il s'agit d'un dispositif d'assistance à la mobilité, comprenant en outre un siège pour adulte, il peut être utilisé comme déambulateur ou moyen de repos par des personnes âgées et/ou en situation de handicap. Il peut également être utilisé par tout adulte fatigué, pour lui permettre de se reposer ponctuellement. Par ailleurs, puisqu'il comprend également un siège pour enfant, il peut également être utilisé comme une poussette pour des enfants. Ainsi, ce dispositif peut être utilisé par des catégories de populations très diverses, pour différents besoins, ce qui supprime sa connotation médicale et améliore son acceptation sociale. Ce type de dispositif trouve une application avantageuse dans un environnement accueillant du public, tel qu'un site culturel, etc.

Par ailleurs, sa conception empilable permet de rendre un ensemble de dispositifs identiques accessibles dans un site accueillant du public de façon pratique et sans nécessiter beaucoup de surface au sol pour le stockage.

### Brève description des dessins

D'autres caractéristiques, détails et avantages apparaîtront à la lecture de la description détaillée ci-après, et à l'analyse des dessins annexés, sur lesquels :
**Fig. 1**
   [Fig. 1] représente un premier exemple de dispositif d'assistance à la mobilité, en perspective arrière.
**Fig. 2**
   [Fig. 2] représente un premier exemple de dispositif d'assistance à la mobilité, en perspective avant, dans lequel l'assise du premier siège est en position repliée.
**Fig. 3a**
   [Fig. 3a] représente un premier exemple de dispositif d'assistance à la mobilité en vue de côté.
**Fig. 3b**
   [Fig. 3b] est une vue de derrière, par rapport à la direction de la marche, d'un premier exemple de dispositif d'assistance à la mobilité.
**Fig. 4**
   [Fig. 4] est une représentation de plusieurs dispositifs d'assistance à la mobilité identiques empilés les uns derrière les autres.
**Fig. 5**
   [Fig. 5] représente un second exemple de dispositif d'assistance à la mobilité, en perspective avant.
**Fig. 6**
   [Fig. 6] représente un second exemple de dispositif d'assistance à la mobilité, en perspective arrière.
**Fig. 7**
   [Fig. 7] est une vue de côté d'un second exemple de dispositif d'assistance à la mobilité.

### Description des modes de réalisation

Il est maintenant fait référence aux figures 1 et 2, représentant un exemple de dispositif 1 collectif d'assistance à la mobilité selon un mode de réalisation, ne faisant pas partie de l'invention, ainsi qu'aux figures 5 à 7, qui représentent un exemple de dispositif 1 collectif d'assistance à la mobilité selon un autre mode de réalisation. Ce dispositif 1 comprend un cadre 10, le cadre pouvant être réalisé par un ensemble de tiges tubulaires, réalisées par exemple en métal, par exemple en aluminium, mais pouvant également être réalisées en tout ou partie en un autre matériau, par exemple en plastique. Certaines au moins des tiges tubulaires peuvent également être revêtues d'un autre matériau, par exemple d'un tissu, notamment pour les parties du cadre destinées à être prises en main par un utilisateur. Certaines tiges tubulaires peuvent également être couvertes de tout autre revêtement, pour des raisons esthétiques et/ou commerciales.

Le cadre 10 est roulant, et comporte à cet égard un ensemble de roues 11, par exemple trois, quatre ou six roues, afin d'assurer la stabilité du dispositif d'assistance à la mobilité 1. Selon un mode de réalisation représenté dans les figures, le cadre 10 comporte quatre roues 11, comprenant deux roues à l'avant du dispositif 1 et deux roues à l'arrière, l'avant et l'arrière étant dans toute la suite considéré par rapport à la direction de la marche. De plus, pour une meilleure stabilité du dispositif d'assistance à la mobilité 1, et comme représenté sur la figure 3b, l'espacement A entre les roues arrières est de préférence supérieur à l'espacement B entre les deux roues avant. Par exemple, l'espacement entre les roues avant peut être compris entre 30 et 45 cm, avantageusement entre 30 et 40 cm, et l'espacement entre les roues arrière peut être compris entre 40 et 55 cm, avantageusement entre 40 et 50 cm.

De plus, le cadre comporte au moins une poignée, destinée à être prise en main par un utilisateur pour lui permettre de pousser le dispositif d'assistance à la mobilité, de le diriger, mais également de s'appuyer sur le dispositif. La poignée peut être formée d'une ou plusieurs des tiges tubulaires formant le cadre 10, par exemple une barre s'étendant transversalement à la direction de marche de l'utilisateur. Dans ce cas, on peut parler d'une poignée même si elle peut être prise avec les deux mains.

Par les éléments décrits précédemment, le dispositif 1 permet d'assister la marche d'un utilisateur, qui peut s'appuyer sur la ou les poignées 12 et avancer avec le dispositif. La direction de la marche correspond donc à la direction dans laquelle l'utilisateur et le dispositif 1 se déplacent lorsque l'utilisateur s'appuie sur celui-ci au niveau de la ou des poignées.

En outre, comme visible notamment sur la figure 1, le dispositif 1 comprend en outre un premier siège 20 pour adulte, orienté vers l'arrière du dispositif. Dans la suite, l'orientation d'un siège correspond à la direction vers laquelle est tournée une personne assise dans le siège. Le premier siège 20 comprend une assise 21 s'étendant à une hauteur correspondant à une hauteur d'assise adaptée pour des personnes adultes. Ainsi, l'assise 21 se trouve à une hauteur de préférence comprise entre 40 et 60 cm, de préférence entre 45 et 60 cm.

Dans un mode de réalisation, le premier siège 20 est formé conjointement par le cadre 10 et par l'assise 21. Notamment, le cadre 10 est avantageusement conformé pour former un dossier et des accoudoirs du premier siège. Dans ce cas, le cadre comprend un élément tubulaire s'étendant au-dessus de l'extrémité avant de l'assise 21, à une distance suffisante pour permettre de s'adosser, par exemple une distance comprise entre 20 et 40 cm. En variante, le premier siège peut également comprendre un dossier plein s'étendant vers le haut à partir de l'extrémité avant de l'assise, ou un dossier s'étendant vers le sol à partir d'un élément tubulaire du cadre située au-dessus de l'extrémité avant de l'assise, comme c'est le cas du mode de réalisation des figures 5 à 7.

Comme visible notamment sur la figure 2, le dispositif 1 collectif d'assistance à la mobilité comprend également un deuxième siège 30, pour enfant, orienté vers l'avant du dispositif 1. Le deuxième siège 30 comprend une assise 31 s'étendant à une hauteur correspondant à une hauteur d'assise adaptée pour des enfants. Ainsi, l'assise 31 se trouve à une hauteur inférieure à la hauteur de l'assise 21, et de préférence comprise entre 25 et 40 cm, de préférence entre 30 et 40 cm. De plus, l'assise 31 du deuxième siège se trouve en avant par rapport à l'assise 21 du premier siège. L'extrémité arrière de l'assise 31 est au même niveau (et donc superposée) à l'extrémité avant de l'assise 21.

Dans un mode de réalisation, le cadre est avantageusement conformé pour former des accoudoirs, ou garde-corps, du deuxième siège 30. De plus le deuxième siège comprend de préférence un dossier. Dans un mode de réalisation représenté sur la figure 2, le dossier 32 du deuxième siège s'étend de manière à relier entre elles l'arrière de l'assise du premier siège et l'extrémité avant de l'assise du deuxième siège. Ainsi on peut réaliser en une même bande de matière pliée en S l'assise du premier siège, le dossier du deuxième siège et l'assise du deuxième siège. En variante, comme c'est le cas du mode de réalisation représenté sur les figures 5 à 7, le dossier 33 du deuxième siège peut être fixé sur un élément du cadre s'étendant au-dessus de l'assise de ce siège, sans pour autant que la base du dossier ne soit reliée au fond de l'assise, c'est-à-dire à l'extrémité de l'assise située à l'arrière du dispositif par rapport à la direction de la marche.

Le dispositif 1 présente donc, outre sa fonction d'assistance à la mobilité, des fonctionnalités supplémentaires de poussette pour enfant, et de siège permettant à n'importe quel adulte de se reposer ponctuellement.

Avantageusement, comme représenté sur la figure 2, l'assise 21 du premier siège est de préférence pliable de manière à former l'assise 21 lorsqu'elle est dépliée, et à former un support pour un élément matériel lorsqu'elle est pliée. Par exemple, l'assise peut se replier en deux par le milieu. En variante, comme dans le mode de réalisation représenté sur les figures 5 à 7, l'assise 21 du premier siège peut ne pas être pliable. En revanche, le dispositif d'assistance à la mobilité peut quand même comprendre un espace de rangement 17 délimité au moins par une paroi horizontale de support 31a sur laquelle du matériel peut être posé, cet espace de rangement pouvant être agencé longitudinalement entre la première et la deuxième assise et situé en hauteur sous ces assises.

En référence aux figures 3a et 3b, ne faisant pas partie de l'invention, et 5 à 7, on va maintenant décrire le cadre 10 plus en détails. Le cadre 10 comprend deux éléments longitudinaux 13 reliant chacun une roue arrière, à une extrémité arrière d'un élément longitudinal, et une roue avant, à une extrémité avant de l'élément longitudinal. Le cadre 10 comprend également un élément transverse 14 relié aux deux éléments longitudinaux, cet élément transverse 14 comprenant la poignée 12. Dans le mode de réalisation représenté sur les figures 3a et 3b, cet élément transverse du cadre relie les éléments longitudinaux entre eux.

Dans une variante de réalisation représentée sur les figures 5 à 7, cet élément transverse peut être assemblé aux deux éléments longitudinaux par l'intermédiaire d'une ou plusieurs pièce(s) tierce(s), en l'occurrence l'assise 21 du premier siège.

Enfin, le cadre 10 comprend au moins deux renforts transverses 15 reliant entre eux les éléments longitudinaux 13, et formant un support respectivement pour les assises du premier siège 20 et du deuxième siège 30.

Comme représenté schématiquement sur la figure 3a, l'élément transverse 14 portant la poignée 12 se trouve avantageusement entre les roues avant et les roues arrière du dispositif 1 d'assistance, de manière à ce que les éléments longitudinaux et l'élément transverse 14 délimitent, latéralement et vers l'avant, un espace dans lequel un utilisateur peut se placer pour utiliser le dispositif d'assistance à la mobilité. La position d'utilisation du dispositif 1 (pour la fonction d'assistance à la marche d'une personne âgée ou handicapée) est représentée schématiquement par une croix sur les figures 3a et 3b. Dans cette position, les roues arrière du dispositif se trouvent derrière l'utilisateur, ce qui procure plus de stabilité et de sécurité à l'utilisateur.

Dans le mode de réalisation représenté sur les figures 1 à 4, ne faisant pas partie de l'invention, l'élément transverse 14 comprend deux bras coudés 140 vers l'avant du dispositif d'assistance, les bras coudés s'étendant selon un plan sensiblement vertical, à partir d'un élément longitudinal respectif. Chaque bras coudé 140 comprend une première portion 141 s'étendant vers le haut à partir d'un élément longitudinal, et une deuxième portion 142 s'étendant vers l'avant à partir de la première portion. Enfin l'élément transverse 14 comprend une barre transversale 143 reliant entre eux les bras coudés 140, et plus précisément les extrémités avant des deuxièmes portions de chaque bras coudé. Dans ce mode de réalisation, à la fois la barre transversale 143 et les bras coudés 140 forment la poignée 12, puisqu'ils offrent à un utilisateur la possibilité de saisir soit la barre, soit les bras coudés, notamment au niveau des coudes de ces bras formés entre respectivement la première et la deuxième portion d'un bras, ou encore au niveau de la deuxième portion d'un bras. Ces différentes possibilités offrent plus de confort d'utilisation à un utilisateur.

De plus l'angle entre la première et la deuxième portion de chaque bras, correspondant au coude de chaque bras coudé, peut être réglable selon une pluralité de positions, permettant ainsi d'adapter la configuration du dispositif à l'utilisateur.

Dans un mode de réalisation, l'élément transverse 14 est conformé pour former, en plus d'une poignée, un dossier et des accoudoirs pour le premier siège 20. A cet égard, les bras coudés 140 s'étendent latéralement à l'assise du premier siège, de manière à former les accoudoirs. La barre transversale 143 de l'élément transverse s'étend selon la configuration indiquée ci-avant pour le dossier du premier siège, à savoir au-dessus de l'extrémité avant de l'assise 21 du premier siège, et à une hauteur adaptée pour qu'un utilisateur puisse appuyer son dos contre la barre transversale, par exemple entre 30 et 50 cm.

En variante de réalisation représentée sur les figures 5 à 7, l'élément transverse 14 comprend deux bras latéraux 144 s'étendant chacun selon un plan sensiblement vertical. Chaque bras latéral 144 forme un premier coude 145 situé latéralement à l'assise 21 du premier siège, le coude étant ouvert vers l'avant du dispositif et vers le fond du premier siège. Chaque bras latéral 144 forme également un deuxième coude 146 situé latéralement à l'assise 31 du second siège, le deuxième coude étant ouvert vers l'arrière du dispositif et vers le fond du deuxième siège. De plus, l'élément transverse 14 comprend deux barres transversales 147, 148 reliant entre eux les bras latéraux, la première barre transversale 147 s'étendant au droit de l'extrémité avant de l'assise 21 du premier siège, autrement dit au droit du fond du premier siège 20, et contribue ainsi à former un dossier pour le premier siège. De la sorte, la partie de l'élément transversal formé par les premiers coudes 145 et la première barre transversale 147 forme à la fois une ou plusieurs poignées du dispositif quand il est utilisé en tant que déambulateur, mais les premiers coudes 145 forment également un garde-corps latéral ou des accoudoirs pour le premier siège.

La deuxième barre transversale 148 s'étend au droit de l'extrémité arrière de l'assise du deuxième siège, c'est-à-dire du fond du premier siège. Un dossier C peut être monté sur cette deuxième barre et s'étendre vers le bas depuis cette deuxième barre pour former un dossier du deuxième siège.

En référence à la figure 2, le dispositif 1 peut également comprendre des freins 40 commandés à la main, et étant situés à proximité de la poignée ou sur celle-ci, de sorte qu'un utilisateur puisse simultanément saisir la poignée 12 et actionner les freins. Dans l'exemple de la figure 2, les freins sont situés sur la deuxième portion 142 de chaque bras coudé 140. Dans l'exemple des figures 5 à 7, les freins sont situés sur la partie supérieure des premiers coudes 145 des bras latéraux 144.

Le dispositif 1 peut également ou en variante comprendre un ou plusieurs freins commandés par le pied 41, par exemple à proximité d'une roue arrière du dispositif. Les freins commandés par le pied sont des freins à deux positions pouvant seulement autoriser ou bloquer complètement toute rotation de la roue, tandis que les freins commandés à la main sont des freins progressifs dont l'intensité de freinage est liée à l'intensité avec laquelle ils sont utilisés.

Dans le mode de réalisation représenté en figure 3a, où le dispositif 1 est représenté de profil, les éléments longitudinaux 13 du cadre présentent également une forme coudée comprenant une première portion 130 s'étendant depuis une roue arrière, et une deuxième portion 131 s'étendant depuis une roue avant, la jonction entre la première portion 130 et la deuxième portion 131 de chaque élément longitudinal 13 formant un coude s'étendant à une hauteur supérieure à celle de l'assise 31 du deuxième siège, et adjacente à celle-ci, de manière à former un garde-corps 132 latéral pour un enfant assis dans le deuxième siège. Dans un mode de réalisation, la première portion 130 s'étendant dans une direction sensiblement oblique à partir de la roue arrière, à un angle par rapport à l'horizontal pouvant être compris entre 25 et 40°. La deuxième portion 131 s'étend quant à elle selon un angle par rapport la verticale compris entre 10 et 20°.

Dans la variante de réalisation représentée sur les figures 5 à 7, le garde-corps latéral pour un enfant assis dans le deuxième siège est formé par les deuxièmes coudes 146 des bras latéraux 144 de l'élément transverse 14.

Dans ce mode de réalisation, les bras coudés 140 de l'élément transverse 14 sont reliés à la première portion respectivement de chaque élément longitudinal 13.

De retour à la figure 2, ou à la figure 5, le cadre 10 comprend également une barre transversale 16 située sous l'assise 31 du deuxième siège, au niveau de l'extrémité avant de celle-ci, de manière à former une marche ou un repose-pieds pour le deuxième siège 31. Cette barre transversale s'étend par exemple à une hauteur par rapport au sol comprise entre 15 et 20 cm.

En référence à la figure 4, le dispositif 1 d'assistance à la mobilité peut être configuré pour permettre l'empilement, les uns derrière les autres, d'une pluralité de dispositifs 1 identiques. Cela est permis d'une part par l'écartement des roues avant inférieur à celui des roues arrière, mais aussi au fait que l'ensemble du dispositif présente une largeur diminuant progressivement de l'arrière vers l'avant. Notamment, les éléments longitudinaux 13 ne s'étendent pas strictement parallèlement l'un à l'autre mais avec un angle aigu par rapport à la direction de la marche. De même, les bras coudés 140 de l'élément transverse 14 du premier mode de réalisation décrit ci-avant, ainsi que les bras latéraux 144 du deuxième mode de réalisation, s'étendent dans un plan vertical formant un angle aigu avec la direction de la marche, et non parallèle à celle-ci. Le fait de pouvoir empiler une série de dispositifs rend ces dispositifs particulièrement adaptés à une utilisation dans des lieux publics ou pouvant accueillir du public.

On va maintenant décrire plus en détails un mode de réalisation du dispositif d'assistance à la mobilité dont un exemple est représenté sur les figures 5 et 6. Cette variante se distingue de celle représentée sur les figures 1 à 4 principalement par la structure du cadre 10 et la structure des sièges 20 et 30.

Comme décrit précédemment, le cadre 10 peut être réalisé par un ensemble de tiges tubulaires et comprend deux éléments longitudinaux 13 reliant chacun une roue arrière, à une extrémité arrière d'un élément longitudinal, et une roue avant, à une extrémité avant de l'élément longitudinal. Les deux éléments longitudinaux 13 sont reliés entre eux par deux éléments transverses de liaison. Il peut s'agir des deux assises 21, 31 comme représentées sur les figures 5 et 6 qui sont alors configurées pour relier les deux éléments longitudinaux entre eux par exemple par le biais de vis ou de rivets. De manière alternative ou en supplément, les deux éléments transverses de liaison peuvent correspondre aux deux renforts transverses 15 se trouvant sous les assises 21, 31 reliant également entre eux les éléments longitudinaux. On notera que dans l'exemple décrit ici, les assises 21, 31 sont réalisées en matériau plastique et les renforts transverses 15 permettent de rigidifier les assises.

Le cadre 10 comprend en outre un élément transversal 14 se trouvant entre les roues arrière et les roues avant. L'élément transversal 14 comprend deux bras latéraux 144 s'étendant chacun selon un plan sensiblement vertical. Chaque bras latéral 144 forme un premier coude 145 situé latéralement à l'assise 21 du premier siège, le coude étant ouvert vers l'avant du dispositif et vers le fond du premier siège. Chaque bras latéral 144 forme également un deuxième coude 146 situé latéralement à l'assise 31 du second siège, le deuxième coude étant ouvert vers l'arrière du dispositif et vers le fond du deuxième siège. De plus, l'élément transverse 14 comprend deux barres transversales 147, 148 reliant entre eux les bras latéraux, la première barre transversale 147 s'étendant au droit de l'extrémité avant de l'assise du premier siège, autrement dit au droit du fond du premier siège 20. La partie de l'élément transversal formé par les premiers coudes 145 et la première barre transversale 147 forme à la fois une ou plusieurs poignées 12 du dispositif quand il est utilisé en tant que déambulateur. Avantageusement, les premiers coudes 145 et les seconds coudes 146 forment un garde-corps latéral ou des accoudoirs pour le premier siège et le second siège respectivement. Les seconds coudes peuvent également être utilisés par un enfant pour se hisser sur l'assise 31 du deuxième siège.

Dans l'exemple décrit ici, l'élément transversal 14 est relié aux deux éléments longitudinaux 13 par le biais de deux éléments verticaux de liaison 21a faisant partie intégrante du siège, et plus particulièrement de l'assise 21 comme plus particulièrement visible sur la figure 6. Ainsi, l'assise 21 est conformée pour relier les deux éléments longitudinaux 13 entre eux et pour relier l'élément transversal 14 aux éléments longitudinaux 13. Dans une variante de réalisation, chaque élément vertical de liaison 21a peut également être une pièce séparée destinée à être fixée sur une portion supérieure d'un élément longitudinal 13 et sur une portion inférieure d'un bras latéral 144.

Dans le mode de réalisation décrit ici, le premier siège 20 comprend une assise 21 et un dossier 22. Le dossier 22 est reçu et fixé sur la première barre transversale 147 et optionnellement sur une portion de chaque premier coude 145 relié à la barre transversale comme visible sur la figure 6. Le dossier 22 s'étend vers le bas depuis cette première barre pour former un dossier du premier siège 20. On notera que l'assise 21 et le dossier 22 sont conformés de sorte qu'il existe un espace entre la base du dossier 22 et le fond de l'assise 21. L'espace entre la base du dossier 22 et le fond de l'assise 21 permet d'accéder à un espace de rangement 17 agencé longitudinalement entre la première et la deuxième assise à une hauteur inférieure à la hauteur de l'assise du premier siège.

Dans le mode de réalisation décrit ici, le second siège 30 comprend une assise 31 et un dossier 33. Le dossier 33 peut être configuré pour être reçu et fixé sur la seconde barre transversale 148 et sur une portion de chaque second coude 146 relié à la barre transversale 148 comme visible sur la figure 5. Le dossier 33 s'étend vers le bas depuis cette seconde barre pour former un dossier du deuxième siège. On notera que l'assise 31 et le dossier 33 sont conformés de sorte qu'il existe un espace entre la base du dossier 33 et le fond de l'assise 31. L'espace entre la base du dossier 22 et le fond de l'assise 21 permet également d'accéder à l'espace de rangement 17 mentionné précédemment. L'espace entre la base du dossier 33 et le fond de l'assise 31 permet d'accéder à l'espace de rangement 17 agencé à une hauteur inférieure à la hauteur de l'assise du second siège.

L'espace de rangement 17 est délimité au moins par une paroi inférieure de support 31a. Dans le mode de réalisation décrit ici, l'espace de rangement 17 peut être intégré à l'une des assises, par exemple dans le prolongement de l'assise 31 comme plus particulièrement visible sur la figure 7, ce qui permet d'en simplifier le montage. L'espace de rangement 17 peut se situer entre les deux assises et peut donc être accessible au moins par l'un des espaces libres parmi l'espace entre la base du dossier 22 et le fond de l'assise 21 et l'espace entre la base du dossier 33 et le fond de l'assise 31. Dans l'exemple décrit ici, le fond de l'assise 31 se prolonge par la paroi inférieure de support 31a comprenant au moins un rebord et se situant à une hauteur inférieure à celle de l'assise 31. Les objets sont ainsi contenus dans l'espace de rangement et ne peuvent glisser vers l'avant de l'assise 31.

On notera que les éléments longitudinaux 13 et l'élément transversal 14, et plus particulièrement les premiers coudes 145 reliés par la première barre transversale 147, délimitent latéralement et frontalement un espace dans lequel peut se placer un utilisateur par exemple lorsqu'il agrippe la poignée pour déplacer le dispositif ou lorsqu'il s'appuie sur le dispositif pour se reposer.

On notera que, bien que non représenté dans les figures 5 à 7, le cadre 10 est conformé pour que les deux roues avant présentent un espacement B inférieur à l'espacement A des roues arrière comme décrit en référence aux figures 1 à 4. De même, le cadre 10 est conformé de manière à permettre l'empilement, les uns derrière les autres, d'une pluralité de dispositifs d'assistance identiques d'une manière similaire à ce qui a été décrit précédemment.

## Revendications

1. Dispositif collectif d'assistance (1) à la mobilité, comprenant un cadre (10) roulant comportant :
- un ensemble de roues (11), comprenant deux roues avant et deux roues arrière,
- au moins une poignée (12),
- un premier siège (20) pour adulte orienté vers l'arrière du dispositif, par rapport à la direction de la marche, le premier siège (20) comprenant une assise (21) s'étendant à une hauteur comprise entre 40 et 60 cm, et
- un deuxième siège (30) pour enfant, orienté vers l'avant du dispositif, le deuxième siège (30) comprenant une assise (31) s'étendant à une hauteur comprise entre 25 et 40 cm
le dispositif présentant une largueur diminuant progressivement de l'arrière vers l'avant, et un espacement entre les roues avant inférieur à l'espacement entre les roues arrière, et chaque siège (20, 30) comprenant un dossier respectif (22, 33) conformé de sorte qu'il existe un espace entre la base du dossier (22, 33) et le fond de l'assise (21, 31) du siège.

2. Dispositif d'assistance (1) selon la revendication précédente, dans lequel l'assise (21) du premier siège (20) est pliable de manière à adopter une configuration pliée dans laquelle elle forme un support pour un élément matériel.

3. Dispositif d'assistance (1) selon l'une des revendications 1 ou 2, dans lequel le deuxième siège (30) comprend un dossier (32) reliant entre elles une extrémité arrière de l'assise (31) du deuxième siège (30), par rapport à la direction de marche, et une extrémité avant de l'assise (21) du premier siège (20).

4. Dispositif d'assistance (1) selon l'une des revendications précédentes, le cadre (10) comprenant deux éléments longitudinaux (13) de liaison entre une roue avant et une roue arrière, et un élément transverse (14) relié aux éléments longitudinaux (13) et comprenant chaque poignée (12).

5. Dispositif d'assistance (1) selon la revendication précédente, dans lequel le cadre (10) est conformé pour que l'élément transverse (14) soit situé entre les roues (11) arrière et les roues (11) avant, de manière à ce que les éléments longitudinaux (13) et l'élément transverse (14) délimitent, latéralement et frontalement, un espace dans lequel peut se placer un utilisateur.

6. Dispositif d'assistance (1) selon la revendication 4, dans lequel l'élément transverse (14) comprend deux bras coudés (140 ; 144) conformés pour former un garde-corps latéral pour un adulte assis sur le premier siège (20).

7. Dispositif d'assistance (1) selon l'une des revendications 4 ou 5, dans lequel l'élément transverse (14) comprend deux bras coudés (140) vers l'avant du dispositif d'assistance (1), dans le sens de la marche, les bras coudés (140) s'étendant selon un plan sensiblement vertical à partir d'un élément longitudinal respectif (13), et l'élément transverse (14) comprend en outre une barre transversale (143) reliant entre eux les bras coudés (140), les bras coudés (140) et la barre transversale (143) formant la poignée (12) du dispositif.

8. Dispositif d'assistance selon l'une des revendications 4 ou 5, dans lequel l'élément transverse (14) comprend deux bras latéraux (144) s'étendant chacun selon un plan sensiblement vertical, chaque bras (144) formant un premier coude (145) situé latéralement à l'assise du premier siège, et un deuxième coude (146) situé latéralement à l'assise (31) du deuxième siège (30) de sorte que les coudes (145, 146) forment des garde-corps du premier et du deuxième siège (20, 30) et l'élément transverse (14) comprend en outre une première barre transversale (147) reliant les bras latéraux (144), la première barre transversale (147) s'étendant au droit de l'extrémité avant de l'assise (21) du premier siège (20), et une deuxième barre transversale (148) reliant les bras latéraux, la deuxième barre s'étendant au droit de l'extrémité arrière de l'assise (31) du deuxième siège (30).

9. Dispositif d'assistance (1) selon l'une des revendications précédentes, dans lequel le premier siège (20) comprend une assise (21) conformée pour relier les deux éléments longitudinaux (13) entre eux et pour relier l'élément transversal (14) aux éléments longitudinaux (13).

10. Dispositif d'assistance (1) selon l'une des revendications précédentes, dans lequel :
- le dispositif comprend en outre un espace de rangement (17), délimité au moins par une paroi horizontale de support (31a), l'espace de rangement (17) étant situé à une hauteur inférieure à la hauteur de l'assise (21) du premier siège (20) et étant accessible par l'espace entre le fond de l'assise (21) et la base du dossier (22) du premier siège (20).

11. Dispositif d'assistance (1') selon l'une des revendications précédentes, dans lequel :
- le dispositif comprend en outre un espace de rangement (17) délimité au moins par une paroi horizontale de support (31a), l'espace de rangement étant situé à une hauteur inférieure à la hauteur de l'assise (31) du second siège (30) et étant accessible par l'espace entre le fond de l'assise (31) et la base du dossier (33) du second siège (30').

## Patentansprüche

1. Kollektive Mobilitätshilfevorrichtung (1), umfassend einen rollenden Rahmen (10), umfassend:
- eine Radbaugruppe (11), umfassend zwei Vorderräder und zwei Hinterräder,
- mindestens einen Griff (12),
- einen ersten Sitz (20) für Erwachsene, der in Fahrtrichtung nach hinten ausgerichtet ist, wobei der erste Sitz (20) eine Sitzfläche (21) umfasst, die sich in einer Höhe zwischen einschließlich 40 und 60 cm erstreckt, und
- einen zweiten Sitz (30) für Kinder, der zur Vorderseite der Vorrichtung ausgerichtet ist, wobei der zweite Sitz (30) eine Sitzfläche (31) umfasst, die sich in einer Höhe zwischen 25 und 40 cm erstreckt,
wobei die Vorrichtung eine von hinten nach vorne allmählich abnehmende Breite und einen Abstand zwischen den Vorderrädern aufweist, der kleiner ist als der Abstand zwischen den Hinterrädern, und jeder Sitz (20, 30) eine jeweilige Rückenlehne (22, 33) umfasst, die so geformt ist, dass zwischen der Basis der Rückenlehne (22, 33) und der Unterseite der Sitzfläche des Sitzes (21, 31) ein Zwischenraum ist.

2. Hilfsvorrichtung (1) nach dem vorhergehenden Anspruch, wobei die Sitzfläche (21) des ersten Sitzes (20) klappbar ist, sodass sie eine gefaltete Konfiguration annimmt, in der sie eine Halterung für ein materielles Element bildet.

3. Hilfsvorrichtung (1) nach einem der Ansprüche 1 oder 2, wobei der zweite Sitz (30) eine Rückenlehne (32) umfasst, die ein hinteres Ende der Sitzfläche (31) des zweiten Sitzes (30), in Fahrtrichtung, mit einem vorderen Ende der Sitzfläche (21) des ersten Sitzes (20) verbindet.

4. Hilfsvorrichtung (1) nach einem der vorhergehenden Ansprüche, wobei der Rahmen (10) zwei Längselemente (13) zur Verbindung zwischen einem Vorderrad und einem Hinterrad und ein Querelement (14) umfasst, das mit den Längselementen (13) verbunden ist und jeden Griff (12) umfasst.

5. Hilfsvorrichtung (1) nach dem vorhergehenden Anspruch, wobei der Rahmen (10) so ausgebildet ist, dass sich das Querelement (14) zwischen den Hinterrädern (11) und den Vorderrädern (11) befindet, sodass die Längselemente (13) und das Querelement (14) seitlich und frontal einen Raum begrenzen, in dem ein Benutzer Platz nehmen kann.

6. Hilfsvorrichtung (1) nach Anspruch 4, wobei das Querelement (14) zwei abgewinkelte Arme (140; 144) umfasst, die so ausgebildet sind, dass sie ein seitliches Geländer für einen auf dem ersten Sitz (20) sitzenden Erwachsenen bilden.

7. Hilfsvorrichtung (1) nach einem der Ansprüche 4 oder 5, wobei das Querelement (14) zwei in Fahrtrichtung der Hilfsvorrichtung (1) nach vorne gebogene Arme (140) umfasst, wobei sich die abgewinkelten Arme (140) in einer im Wesentlichen vertikalen Ebene von einem jeweiligen Längselement (13) aus erstrecken und das Querelement (14) ferner eine Querstange (143) umfasst, die die abgewinkelten Arme (140) miteinander verbindet, wobei die abgewinkelten Arme (140) und die Querstange (143) den Griff (12) der Vorrichtung bilden.

8. Hilfsvorrichtung nach einem der Ansprüche 4 oder 5, wobei das Querelement (14) zwei Seitenarme (144) umfasst, die sich jeweils in einer im Wesentlichen vertikalen Ebene erstrecken, wobei jeder Arm (144) eine erste Biegung (145) bildet, die seitlich der Sitzfläche des ersten Sitzes angeordnet ist, und eine zweite Biegung (146) , die seitlich der Sitzfläche (31) des zweiten Sitzes (30) angeordnet ist, so dass die Biegungen (145, 146) Geländer des ersten und des zweiten Sitzes (20, 30) bilden, und das Querelement (14) außerdem eine erste Querstange (147) umfasst, die die Seitenarme (144) verbindet, wobei sich die erste Querstange (147) in Höhe des vorderen Endes der Sitzfläche (21) des ersten Sitzes (20) erstreckt, und eine zweite Querstange (148), die die Seitenarme verbindet, wobei sich die zweite Stange in Höhe des hinteren Endes der Sitzfläche (31) des zweiten Sitzes (30) erstreckt.

9. Hilfsvorrichtung (1) nach einem der vorhergehenden Ansprüche, wobei der erste Sitz (20) eine Sitzfläche (21) umfasst, die so geformt ist, dass sie die beiden Längselemente (13) miteinander verbindet und das Querelement (14) mit den Längselementen (13) verbindet.

10. Hilfsvorrichtung (1) nach einem der vorhergehenden Ansprüche, wobei:
- die Vorrichtung außerdem einen Stauraum (17) umfasst, der mindestens durch eine horizontale Stützwand (31a) begrenzt ist, wobei sich der Stauraum (17) in einer Höhe unterhalb der Höhe der Sitzfläche (21) des ersten Sitzes (20) befindet und über den Raum zwischen der Unterseite der Sitzfläche (21) und der Unterseite der Rückenlehne (22) des ersten Sitzes (20) zugänglich ist.

11. Hilfsvorrichtung (1') nach einem der vorhergehenden Ansprüche, wobei:
- die Vorrichtung außerdem einen Stauraum (17) umfasst, der mindestens durch eine horizontale Stützwand (31a) begrenzt ist, wobei sich der Stauraum in einer Höhe unterhalb der Höhe der Sitzfläche (31) des zweiten Sitzes (30) befindet und über den Raum zwischen der Unterseite der Sitzfläche (31) und der Unterseite der Rückenlehne (33) des zweiten Sitzes (30') zugänglich ist.

## Claims

1. A collective mobility assistance device (1), comprising a rolling frame (10) including:
- a set of wheels (11), comprising two front wheels and two rear wheels,
- at least one handle (12),
- a first adult seat (20) facing backwardly of the device, relative to the walking direction, the first seat (20) comprising a seating base (21) extending to a height of between 40 and 60 cm, and
- a second child seat (30), facing forwardly of the device, the second seat (30) comprising a seating base (31) extending to a height of between 25 and 40 cm the device having a width gradually decreasing from the rear to the front, with a spacing between the front wheels that is less than the spacing between the rear wheels, and each seat (20, 30) comprising a respective backrest (22, 33) shaped such that there is a gap between the base of the backrest (22, 33) and the bottom of the seating base (21, 31).

2. The assistance device (1) according to the preceding claim, wherein the seating base (21) of the first seat (20) is foldable so as to assume a folded configuration in which it provides support for a material element.

3. The assistance device (1) according to one of claims 1 or 2, wherein the second seat (30) comprises a backrest (32) interconnecting a rear end of the seating base (31) of the second seat (30) to the front end of the seating base (21) of the first seat (20), in relation to the walking direction.

4. The assistance device (1) according to one of the preceding claims, the frame (10) comprising two longitudinal elements (13) for connecting a front wheel to a rear wheel, and a transverse element (14) connected to the longitudinal elements (13) and comprising each handle (12).

5. The assistance device (1) according to the preceding claim, wherein the frame (10) is shaped so that the transverse element (14) is located between the rear wheels (11) and the front wheels (11), so that the longitudinal elements (13) and the transverse element (14) delimit, laterally and frontally, a space in which a user can stand.

6. The assistance device (1) according to claim 4, wherein the transverse element (14) comprises two bent arms (140; 144) shaped to form a side handrail for an adult seated on the first seat (20).

7. The assistance device (1) according to one of claims 4 or 5, wherein the transverse element (14) comprises two bent arms (140) extending forwardly of the assistance device (1), in the walking direction, the bent arms (140) extending in a substantially vertical plane from a respective longitudinal element (13), and the transverse element (14) further comprises a transverse bar (143) interconnecting the bent arms (140), with the bent arms (140) and the transverse bar (143) together forming the handle (12) of the device.

8. The assistance device according to one of claims 4 or 5, wherein the transverse element (14) comprises two lateral arms (144) each extending in a substantially vertical plane, with each arm (144) forming a first bend (145) located laterally to the seating base of the first seat, and a second bend (146) positioned laterally to the seating base (31) of the second seat (30), such that the bends (145, 146) form handrails for the first and second seats (20, 30), and the transverse element (14) further comprises a first transverse bar (147) connecting the lateral arms (144), with the first transverse bar (147) extending in line with the front end of the seating base (21) of the first seat (20), and a second transverse bar (148) connecting the lateral arms, with the second bar extending in line with the rear end of the seating base (31) of the second seat (30).

9. The assistance device (1) according to any one of the preceding claims, wherein the first seat (20) includes a seating base (21) shaped to interconnect the two longitudinal elements (13) and to connect the transverse element (14) to the longitudinal elements (13).

10. The assistance device (1) according to any one of the preceding claims, wherein:
- the device further comprises a storage space (17), at least delimited by a horizontal support wall (31a), the storage space (17) being located at a height lower than the height of the seating base (21) of the first seat (20) and being accessible through the space between the bottom of the seating base (21) and the base of the backrest (22) of the first seat (20).

11. The assistance device (1') according to any one of the preceding claims, wherein:
- the device further comprises a storage space (17) at least delimited by a horizontal support wall (31a), the storage space being located at a height lower than the height of the seating base (31) of the second seat (30) and being accessible through the space between the bottom of the seating base (31) and the base of the backrest (33) of the second seat (30').
